# EUROPÄISCHE PATENTSCHRIFT

(11) **EP 3 441 317 B1**
(45) Veröffentlichungstag und Bekanntmachung des Hinweises auf die Patenterteilung: **06.11.2019**
(21) Anmeldenummer: 18185094.2
(22) Anmeldetag: 24.07.2018
(51) Int. Cl.: B65B 59/00, B65B 11/00

(54) **VERFAHREN UND VORRICHTUNG ZUR HERSTELLUNG EINSTÜCKIGER, FLÄCHIGER ZUSCHNITTE AUS EINEM FALTBAREN MATERIAL, INSBESONDERE AUS GESCHENKPAPIER**
METHOD AND DEVICE FOR PRODUCING ONE-PIECE, FLAT BLANKS MADE FROM A FOLDABLE MATERIAL, IN PARTICULAR FROM GIFT-WRAPPING PAPER
PROCÉDÉ ET DISPOSITIF DE FABRICATION DE DÉCOUPES PLANES D'UNE SEULE PIÈCE D'UN MATÉRIAU PLIABLE, EN PARTICULIER DU PAPIER EMBALLAGE-CADEAU

(30) Priorität: 29.07.2017 DE 102017007239
(43) Veröffentlichungstag der Anmeldung: 13.02.2019
(73) Patentinhaber: Link, Harald, 79206 Breisach (DE)
(72) Erfinder: Link, Harald, 79206 Breisach (DE)
(74) Vertreter: Patentanwaltskanzlei Vièl & Wieske PartGmbB

(56) Entgegenhaltungen:
- DE-A1-102012 021 723
- US-A- 5 671 593
- US-A1- 2004 060 264
- US-B1- 9 708 111

## Beschreibung

Die Erfindung betrifft ein Verfahren zur Herstellung einstückiger, flächiger Zuschnitte aus einem faltbaren Material, insbesondere aus Geschenkpapier, Folien o.dgl., für Wickelverpackungen, insbesondere zum Verpacken von unterschiedlichen würfel- oder quaderförmigen Gegenständen. Die Erfindung bezieht sich ferner auf eine Vorrichtung zur Durchführung des Verfahrens.

Beim Einkaufen von Geschenken, wie Kosmetikartikeln, Schmuckstücken oder Büchern, verlangt der Kunde an der Kasse des entsprechenden Geschäfts häufig, dass die erworbenen Geschenke zusätzlich noch in Geschenkpapier eingewickelt werden. Mit der Erfüllung dieser Forderung sind relativ zeitaufwendige Arbeitsvorgänge verbunden, da nicht nur das Geschenkpapier entsprechend den Abmessungen der Geschenke etwa von einem Abroller abgeschnitten werden muss, sondern für das Einwickeln der Geschenke auch eine Reihe von Faltvorgängen durchgeführt werden müssen. Besonders vor Festtagen, etwa vor Weihnachten, Ostern oder Pfingsten, bilden sich daher lange Warteschlangen vor den Kassen der entsprechenden Geschäfte, da das Kassenpersonal zusätzlich zu dem Kassiervorgang auch mit dem Einwickeln der gekauften Gegenstände in Geschenkpapier beschäftigt ist.

Da unterschiedliche Geschenke häufig auch unterschiedliche Abmessungen aufweisen, ist es aus Platzgründen in der Regel nicht möglich, den Einwickelvorgang vereinfachende, vorgefertigte Zuschnitte von Geschenkpapier an der Kasse oder in einem zentralen Verpackungsservicebereich vorzuhalten.

Aus der US 2013/0000252 A1 ist eine Verfahren zum Verpacken bekannt, bei dem der zu verpackende Gegenstand optisch vermessen wird und anschließend eine entsprechende Verpackung erstellt wird.

Die WO 97/24262 A2 beschreibt eine automatische Verpackungsvorrichtung für Boxen.

Aus der US 2017/0210500 A1 ist ebenfalls ein automatisches Verpackungssystem bekannt. Die US 2004/060264 A1 offenbart eine Vorrichtung bzw. ein Verfahren zur Herstellung einstückiger, flächiger Zuschnitte für Wickelverpackungen, wobei die Abmessungen der zu verpackenden Gegenstände vorab automatisch ermittelt werden und anschließend ein entsprechender Zuschnitt über eine rechnergesteuerte Schneidvorrichtung erstellt wird.

Der Erfindung liegt die Aufgabe zugrunde, ein Verfahren anzugeben, das es ermöglicht, den Zeitaufwand, der zum Einwickeln von zu verpackenden Gegenständen mit faltbarem Material erforderlich ist, wesentlich zu reduzieren. Die Erfindung offenbart ferner eine Vorrichtung zur Durchführung dieses Verfahrens und einen nach diesem Verfahren hergestellten Zuschnitt.

Diese Aufgabe wird erfindungsgemäß hinsichtlich des Verfahrens durch die Merkmale der Ansprüche 1 oder 2 und hinsichtlich der Vorrichtung durch die Merkmale der Ansprüche 6 oder 7 gelöst. Weitere, besonders vorteilhafte Ausgestaltungen der Erfindung offenbaren die Unteransprüche.

Sofern die entsprechenden Gegenstände, etwa aus Platzgründen, vorzugsweise manuell verpackt werden sollen (wie dieses beispielsweise an der Kasse eines Kaufhauses in der Regel erfolgt), schlägt die Erfindung im Wesentlichen vor (Anspruch 1), zunächst aus den Abmessungen unterschiedlicher, möglicherweise zu verpackender Gegenstände die Abmessungen (Randkonturen) entsprechender Zuschnitte zu ermitteln, die eine Vereinfachung des Verpackungsvorganges ermöglichen. Die Abmessungen dieser Zuschnitte werden dann als digitale Daten in einem elektronischen Speicher abgelegt. Nach Auswahl eines konkreten zu verpackenden Gegenstandes wird mittels einer Abzugseinrichtung das als Rolle bevorratete faltbare Material (Geschenkpapier) automatisch von einem Abroller abgezogen und die dem Zuschnitt dieses Gegenstandes zugeordneten gespeicherten digitalen Daten einer rechnergesteuerten Schneidvorrichtung zugeführt, die dann einen entsprechenden Zuschnitt erstellt. Mit diesem Zuschnitt wird anschließend das entsprechende Geschenk manuell (oder gegebenenfalls automatisiert) verpackt.

Sofern die Verpackung der Geschenke im Bereich der Kasse erfolgen soll, ist es vorteilhaft, wenn die den Abmessungen der unterschiedlichen Zuschnitte entsprechenden digitalen Daten in einem Speicher der (elektronischen) Kasse abgelegt werden. In diesem Fall braucht das Kassenpersonal lediglich eine vorgegebene Kennung für den zu verpackenden Gegenstand in die Kasse einzugeben oder einen Druckschalter betätigen und der dem zu verpackenden Gegenstand zugeordnete Zuschnitt wird von der Schneidvorrichtung automatisch bereitgestellt.

Zur Eingabe einer den zu verpackenden Gegenstand charakterisierenden Kennung kann beispielsweise ein Scanner verwendet werden, der einen auf dem verpackenden Gegenstand befindlichen, und für die Abmessungen des zu verpackenden Gegenstandes charakteristischen Strichcode abscannt.

Es kann aber auch vorgesehen sein, dass die den Abmessungen des Zuschnittes entsprechenden digitalen Daten in einem mit dem zu verpackenden Gegenstand integrierten Speicherchip abgelegt werden, so dass dieser Speicherchip entweder von einer Leseeinrichtung der Kasse oder einer Leseeinrichtung der Vorrichtung zur Herstellung des jeweiligen Zuschnittes ausgelesen wird.

Vorzugsweise handelt er sich bei der Schneidvorrichtung um eine Laserschneidvorrichtung. Diese kann beispielsweise zwei Laser umfassen, die quer zur Transportrichtung des faltbaren Materials verschiebbar angeordnet sind, wobei jeder Laser einen Laserstrahl erzeugt, der einen der gegenüberliegenden seitlichen Randbereiche des faltbaren Materials entsprechend der vorgegebenen Kontur schneidet.

Es kann aber auch vorgesehen werden, dass nur ein Laser vorgesehen ist, wobei der entsprechende Laserstrahl über einen Splitter in zwei Laserstrahlen aufgespalten wird, die dann jeweils zum Schneiden der Randbereiche des faltbaren Materials herangezogen werden.

Als Zuschnitte zum Einwickeln würfel- oder quaderförmiger Verpackungen hat es sich als vorteilhaft erwiesen, wenn die stirnseitigen Flächen sowie die oberen und unteren Flächen des jeweiligen zu verpackenden Gegenstandes im Wesentlichen gleich großen Flächen des Zuschnittes entsprechen, die sich in Wickelrichtung axial aneinander anschließen, und dass sich seitlich an jede dieser Flächen im Wesentlichen dreieckförmige Flächenabschnitte anschließen, die derart gewählt sind, dass sie zusammen nach der Verpackung des Gegenstandes die Seitenflächen dieser Verpackung abdecken. Derartige Zuschnitte ermöglichen ein besonders schnelles Verpacken von Gegenständen.

Um den Verpackungsvorgang wesentlich zu vereinfachen, sollte der Zuschnitt einen mit einer Klebeschicht versehenen laschenförmigen Flächenabschnitt aufweisen, der zu Beginn des Verpackungsvorganges mit einer ersten Fläche (z.B. der ersten Stirnfläche) des zu verpackenden Gegenstandes verbunden wird und an den sich dann bei dem Wickelvorgang die weiteren Flächen des Zuschnittes anschließen, und der nach Beendigung des Wickelvorganges von der noch verbleibenden Fläche des Zuschnittes überdeckt wird.

Die Randlinien der dreieckförmigen Flächenabschnitte können beispielsweise auch eine nach außen gewölbte (konvexe) Kontur aufweisen.

Sofern zum Verpacken der entsprechenden Gegenstände ausreichend Platz vorhanden ist (z.B. beim Verpacken von Gegenständen in einem Versandzentrum), hat es sich als vorteilhaft erwiesen, nicht die Abmessungen der möglicherweise vorkommenden, zu verpackender Gegenstände vorab zu analysieren und deren Zuschnittsdaten abzuspeichern, um diese dann später zum Verpacken eines konkreten, zu verpackenden Gegenstandes heranzuziehen, sondern die Abmessungen des konkret zu verpackenden Gegenstandes online zu ermitteln und mit Hilfe dieser Daten dann direkt die gewünschten Daten für die rechnergesteuerte Schneidvorrichtung zu bestimmen.

Sofern der Verpackungsvorgang automatisiert mit Hilfe eines Roboters erfolgt, kann vorzugsweise dieser Roboter auch zur Online-Ermittlung der Abmessungen des Gegenstandes verwendet werden. Dabei kann die Ermittlung der Abmessungen des Gegenstandes mit Hilfe einer optischen Einrichtung erfolgen, wobei der zu verpackende Gegenstand und die optische Einrichtung mit Hilfe des Roboters relativ zueinander positioniert werden.

Eine Weiterbildung der Erfindung besteht darin, daß das faltbare Material mit einer Vielzahl von Perforationen versehen ist und daß das faltbare Material auf eine Ablagefläche mit einer Vielzahl von Luftansauglöchern aufgelegt wird und der jeweils zu verpackende Gegenstand auf das faltbare Material aufgelegt wird und durch Absaugen von Luft durch die Luftansauglöcher der zu verpackende Gegenstand auf dem faltbaren Material in seiner Position gesichert wird. Hierdurch wird der Verpackungsvorgang erleichtert, sowohl wenn dieser manuell als auch wenn dieser maschinell erfolgt.

Weitere Einzelheiten und Vorteile der Erfindung ergeben sich aus den folgenden, anhand von Figuren erläuterten Ausführungsbeispielen. Es zeigen:
Fig.1 das Blockschaltbild einer Vorrichtung zur Durchführung des erfindungsgemäßen Verfahrens zur Herstellung eines Zuschnittes aus Geschenkpapier und
Fig.2 die perspektivische Ansicht eines zu verpackenden Gegenstandes beim manuellen Einwickeln des Gegenstandes mit dem erfindungsgemäßen Zuschnitt.

In Fig.1 ist mit 1 eine Vorrichtung zur Herstellung einstückiger, flächiger Zuschnitte 2 aus Geschenkpapier für Wickelverpackungen bezeichnet. Dabei wurde aus Übersichtlichkeitsgründen eine Draufsicht auf den Zuschnitt 2 dargestellt.

Der Vorrichtung 1 ist eine Einrichtung 3 zur automatischen Ermittlung der Abmessungen möglicherweise später zu verpackender Gegenstände 4 zugeordnet. Diese umfasst beispielsweise zwei Kameras 5, deren Signale über Analog-/Digitalwandler 6 einem Rechner 7 zugeführt werden. Der Rechner 7 bestimmt beispielsweise mit Hilfe einer Bilderkennungssoftware aus den Abmessungen der unterschiedlichen, zu verpackenden Gegenstände 4 die Abmessungen der Zuschnitte 2 der entsprechenden Wickelverpackungen und legt diese anschließend als digitale Daten in einem elektronischen Speicher 8, beispielsweise des Rechners 7 einer elektronischen Kasse, ab.

Der Rechner 7 steht mit einer Abzugseinrichtung 9 eines Abrollers 10, auf dem sich eine Rolle mit Geschenkpapier 11 befindet, und einer der Abzugseinrichtungen 9 nachgeschalteten Laserschneidvorrichtung 12 in Wirkverbindung. Außerdem ist der Rechner 7 mit einer Tastatur 13 (beispielsweise Kassentastatur) und einem optischen Scanner 14 verbunden.

Wünscht nun beispielsweise ein Kunde das Einpacken eines bestimmten Gegenstandes 15 (im dargestellten Fall handelt es sich beispielsweise um einen quaderförmigen Geschenkkarton mit zwei stirnseitigen Flächen 16, 17, einer oberen Fläche 18, einer unteren Fläche 19 sowie zwei Seitenflächen 20, 21) in Geschenkpapier, so teilt er dieses dem Kassenpersonal mit. Dieses gibt dann eine diesem Gegenstand 15 entsprechende Kennung über die Tastatur 13 ein oder scannt einen auf dem Gegenstand 15 aufgedruckten Strichcode 22 ab.

Der Rechner 7 steuert dann automatisch die Abzugseinrichtung 9 an, so dass von dem Abroller 10 Geschenkpapier 11 abgezogen wird und die Laserschneidvorrichtung 12 durchläuft. Entsprechend der in dem Speicher 8 abgelegten digitalen Daten wird dann ein Zuschnitt 2 erzeugt, der eine für den entsprechenden Gegenstand 15 vorgegebene Randkontur aufweist.

Hierzu kann die Laserschneidvorrichtung 12 zwei Laser umfassen (nicht dargestellt), die quer zur Transportrichtung 100 des Zuschnittes 2 verschiebbar angeordnet sind, derart, dass jeder Laser einen gegenüberliegenden, seitlichen Randbereich 23, 24 des faltbaren Materials entsprechend der vorgegebenen Kontur schneidet.

Wie Fig.1 entnehmbar ist, weist der Zuschnitt 2 vier Flächen 25-28 auf, die den Abmessungen der stirnseitigen Flächen 16, 17 sowie den oberen und unteren Flächen 18, 19 des zu verpackenden Gegenstandes 15 entsprechen. Dabei entsprechen die stirnseitigen Flächen 16, 17 des zu verpackenden Gegenstandes 15 den Flächen 26, 28 des Zuschnittes 2 und die oberen und unteren Flächen 18, 19 des zu verpackenden Gegenstandes 15 den Flächen 27, 25 des Zuschnittes 2.

Die Seitenflächen 20, 21 des zu verpackenden Gegenstandes 15 werden hingegen durch die randseitigen dreieckförmigen Flächenabschnitte 29-32 und 33-36 verdeckt, wobei jede Seitenfläche 20, 21 aus vier dreieckförmigen Flächenabschnitten 29-32 und 33-36 entsprechender Größe verdeckt wird.

Außerdem ist der Zuschnitt 2 an einem Ende 37 mit einem laschenförmigen Flächenabschnitt 38 versehen, der in einem Teilbereich eine Klebeschicht 39 aufweist.

Zum Einpacken des Gegenstandes 15 in den aus Geschenkpapier bestehenden Zuschnitt 2 (vgl. auch Fig.2) legt das Kassenpersonal den zu verpackende Gegenstand 15 derart auf den Zuschnitt 2, dass die untere Kante 40 der ersten stirnseitigen Fläche 16 des Gegenstandes 15 auf einer Bezugslinie 41 liegt, die durch den Übergang zwischen dem laschenförmigen Flächenabschnitt 38 und der Fläche 25 gebildet wird. Anschließend wird dann der laschenförmige Flächenabschnitt 38 nach oben geklappt und mit der stirnseitigen Fläche 16 des Gegenstandes 15 mittels der Klebeschicht 39 befestigt.

Danach schließt sich der Wickelvorgang an, d.h. der Zuschnitt 2 wird um den Gegenstand 15 herumgewickelt, so dass die Fläche 26 an der zweiten stirnseitigen Fläche 17 des Gegenstandes 15, die Fläche 27 auf der oberen Fläche 18 des Gegenstandes 15 und die Fläche 28 an der ersten stirnseitigen Fläche 16 (auf dem laschenförmigen Flächenabschnitt 38) des zu verpackenden Gegenstandes 15 anliegen. Anschließend wird dann der um den zu verpackenden Gegenstand 15 gewickelte Zuschnitt 2 beispielsweise mittels eines Tesafilmstreifens an dem laschenförmigen Flächenabschnitt 38 fixiert.

Nach Beendigung des Wickelvorganges werden die dreieckförmigen Flächenabschnitte auf beiden Seiten des zu verpackenden Gegenstandes hochgeklappt, so dass sie die Seitenflächen des zu verpackenden Gegenstandes vollständig bedecken und werden dann jeweils ebenfalls mittels eines Tesafilmstreifens fixiert.

Die Erfindung ist selbstverständlich nicht auf das vorstehend beschriebene Ausführungsbeispiel beschränkt.

So kann zu Beginn des Wickelvorganges auch eine Fixierung des laschenförmigen Flächenabschnittes an einer anderen Fläche des Gegenstandes 15 (beispielsweise an der oberen Fläche 18) erfolgen, so dass nach Beendigung des Wickelvorganges die letzte Fläche 28 des Zuschnittes 2 an dieser Fläche anliegt.

Außerdem können die dreieckförmigen Flächenabschnitte 29-32 und 33-36 beispielsweise auch eine nach außen gerichtete Wölbung aufweisen.

Ferner können die den Abmessungen des Zuschnittes 2 entsprechenden digitalen Daten in einem mit dem zu verpackenden Gegenstand 15 verbundenen Speicherchip abgelegt werden, so dass der Rechner 7 die für die Herstellung des jeweiligen Zuschnittes 2 erforderlichen Daten diesem Speicherchip entnimmt und ein entsprechender Strichcode auf den zu verpackenden Gegenständen entfallen kann.

Zwar hat sich das erfindungsgemäße Verfahren insbesondere für die Verpackung von würfel- und quaderförmigen Gegenständen, bei denen es sich gegebenenfalls auch um Umverpackungen handeln kann, als vorteilhaft erwiesen, es ist aber auf derartige Verpackungen nicht beschränkt. So können beispielsweise mit dem erfindungsgemäßen Verfahren auch Zuschnitte für andere eckige, zu verpackende Gegenstände hergestellt werden. Es muss dann lediglich aufgrund der Abmessungen der zu verpackenden Gegenstände vorher der entsprechende Zuschnitt ermittelt und die entsprechenden Daten in einem Speicher abgelegt werden, auf den dann der Rechner bei Bedarf Zugriff hat.

Um den Verpackungsvorgang für das Kassenpersonal weiter zu vereinfachen, kann die rechnergesteuerte Schneidvorrichtung 12 auch einen Drucker umfassen, der auf den Zuschnitt entsprechende Faltlinien aufdruckt (in den Fig.1 und 2 als gestrichelte Linien angedeutet).

Ferner kann ein derartiger, von dem Rechner 7 angesteuerter Drucker auch dazu verwendet werden, vor dem Schneidvorgang zunächst Schnittlinien auf dem faltbaren Material 11 aufzudrucken. Diese Schnittlinien werden dann von einer Abtasteinrichtung abgetastet und die Abtastsignale werden zur Ansteuerung der Schneidwerkzeuge verwendet.

Sofern zum Verpacken der entsprechenden Gegenstände 15 ausreichend Platz vorhanden ist, können die Abmessungen des konkret zu verpackenden Gegenstandes 15 auch online, etwa mit Hilfe einer robotergestützten optischen Einrichtung, ermittelt werden. In diesem Fall dient die in Fig.1 schematisch dargestellte Einrichtung 3 zur Ermittlung der Abmessungen des konkret zu verpackenden Gegenstandes 15, so dass der Scanner 14 und eine Kennung des zu verpackenden Gegenstandes 15 etc. entfallen kann.

### Bezugszeichenliste

- 1: Vorrichtung
- 2: Zuschnitt
- 3: Einrichtung
- 4: Gegenstand
- 5: Kamera
- 6: Analog-/Digitalwandler
- 7: Rechner
- 8: Speicher
- 9: Abzugseinrichtung
- 10: Abroller
- 11: Faltbares Material, Geschenkpapier
- 12: Schneidvorrichtung, Laserschneidvorrichtung
- 13: Tastatur
- 14: Scanner
- 15: (zu verpackender) Gegenstand
- 16,17: (stirnseitige) Flächen
- 18: obere Fläche
- 19: untere Fläche
- 20,21: Seitenflächen
- 22: Strichcode
- 23, 24: Randbereiche
- 25-28: Flächen
- 29-36: Flächenabschnitte
- 37: Ende
- 38: laschenförmiger Flächenabschnitt
- 39: Klebeschicht
- 40: untere Kante
- 41: Bezugslinie
- 100: Transportrichtung

## Patentansprüche

1. Verfahren zur Herstellung einstückiger, flächiger Zuschnitte (2) aus einem faltbaren Material (11), insbesondere aus Geschenkpapier, Folien o.dgl. für Wickelverpackungen, insbesondere zum Verpacken von unterschiedlichen würfel- oder quaderförmigen Gegenständen (15), mit zwei stirnseitigen Flächen (16, 17) einer oberen und einer unteren Fläche (18, 19) sowie zwei Seitenflächen (20, 21), mit den Merkmalen:
a) Aus den Abmessungen der möglicherweise zu verpackenden unterschiedlichen Gegenständen (4) werden zunächst die Abmessungen der diesen Gegenständen (4) entsprechenden Zuschnitte (2) ermittelt und als digitale Daten in einem elektronischen Speicher (8) abgelegt;
b) Nach Auswahl eines konkreten zu verpackenden Gegenstandes (15) wird mittels einer Abzugseinrichtung (9) das als Rolle bevorratete faltbare Material (11) automatisch von einem Abroller (10) abgezogen und die dem Zuschnitt (2) dieses Gegenstandes (15) entsprechenden gespeicherten digitalen Daten einer rechnergesteuerten Schneidvorrichtung (12) zugeführt, die dann einen den digitalen Daten entsprechenden Zuschnitt (2) erstellt, wobei die Stirnflächen (16, 17) sowie die oberen und unteren Flächen (18, 19) des jeweiligen zu verpackenden Gegenstandes (15) im Wesentlichen gleich großen Flächen (25-28) des Zuschnittes (2) entsprechen, die sich axial aneinander anschließen, und sich seitlich an jede dieser Flächen (25-28) im Wesentlichen dreieckförmige Flächenabschnitte (29-32 und 33-36) anschließen, die derart gewählt sind, dass sie nach der Verpackung des Gegenstandes (15) die Seitenflächen (20, 21) dieser Verpackung bilden.

2. Verfahren zur Herstellung einstückiger, flächiger Zuschnitte (2) aus einem faltbaren Material (11), insbesondere aus Geschenkpapier, Folien o.dgl., für Wickelverpackungen, insbesondere zum Verpacken von unterschiedlichen würfel- oder quaderförmigen Gegenständen (15), mit zwei stirnseitigen Flächen (16, 17), einer oberen und einer unteren Fläche (18, 19) sowie zwei Seitenflächen (20, 21), mit den Merkmalen:
a) Zunächst werden die Abmessungen des konkret zu verpackenden Gegenstandes (15) ermittelt und hieraus die Abmessungen des diesem Gegenstand (15) entsprechenden Zuschnittes (2) bestimmt und als digitale Daten in einem elektronischen Speicher (8) abgelegt;
b) Anschließend wird mittels einer Abzugseinrichtung (9) das als Rolle bevorratete faltbare Material (11) automatisch von einem Abroller (10) abgezogen und die dem Zuschnitt (2) dieses Gegenstandes (15) entsprechenden gespeicherten digitalen Daten einer rechnergesteuerten Schneidvorrichtung (12) zugeführt, die dann einen den digitalen Daten entsprechenden Zuschnitt (2) erstellt, wobei die Stirnflächen (16, 17) sowie die oberen und unteren Flächen (18, 19) des jeweiligen zu verpackenden Gegenstandes (15) im Wesentlichen gleich großen Flächen (25-28) des Zuschnittes (2) entsprechen, die sich axial aneinander anschließen, und sich seitlich an jede dieser Flächen (25-28) im Wesentlichen dreieckförmige Flächenabschnitte (29-32 und 33-36) anschließen, die derart gewählt sind, dass sie nach der Verpackung des Gegenstandes (15) die Seitenflächen (20, 21) dieser Verpackung bilden.

3. Verfahren nach Anspruch 1, **dadurch gekennzeichnet, dass** die den Abmessungen der unterschiedlichen Zuschnitte (2) entsprechenden digitalen Daten in einem Speicher (8) einer elektronischen Kasse abgelegt werden.

4. Verfahren nach Anspruch 1 oder 3, **dadurch gekennzeichnet, dass** die Auswahl des Zuschnittes der Wickelverpackung für einen konkreten zu verpackenden Gegenstand (15), mit Hilfe eines Scanners (14) vorgenommen wird, der einen auf dem zu verpackenden Gegenstand (15) befindlichen, und für die Abmessungen des zu verpackenden Gegenstandes charakteristischen Strichcode (22) abscannt.

5. Verfahren nach Anspruch 1 oder 2, **dadurch gekennzeichnet, dass** die den Abmessungen des Zuschnittes (2) entsprechenden digitalen Daten in einem mit dem zu verpackenden Gegenstand (15) verbundenen Speicherchip abgelegt werden.

6. Verfahren nach einem der Ansprüche 1 bis 5, **dadurch gekennzeichnet, dass** das faltbare Material (11) mit einer Vielzahl von Perforationen versehen ist und dass das faltbare Material (11) auf eine Ablagefläche mit einer Vielzahl von Luftansauglöchern aufgelegt wird und der jeweils zu verpackende Gegenstand (15) auf das faltbare Material (11) aufgelegt wird und durch Absaugen von Luft durch die Luftansauglöcher der zu verpackende Gegenstand (15) auf dem faltbaren Material (11) in seiner Position gesichert wird.

7. Vorrichtung zur Durchführung des Verfahrens nach einem der Ansprüche 1 und 3 bis 6, mit den Merkmalen:
a) Die Vorrichtung umfasst einen elektronischen Speicher (8) zur Speicherung der den Abmessungen der Zuschnitte (2) der zu verpackenden Gegenstände (4) entsprechenden digitalen Daten;
b) Der elektronische Speicher (8) steht mit einem digitalen Rechner (7) in Wirkverbindung, mittels dessen bei Eingabe einer einem konkreten zu verpackenden Gegenstand (15) zugeordneten Kennung die digitalen Daten des diesem Gegenstand (15) zugeordneten Zuschnittes (2) von dem elektronischen Speicher (8) auf eine rechnergesteuerte Schneidvorrichtung (12) übertragbar sind, die dazu ausgebildet ist, anschließend in das von der Abzugseinrichtung (9) eines Abrollers (10) abgezogene faltbare Material (11) eine dem Zuschnitt (2) entsprechende Randkontur zu schneiden.

8. Vorrichtung zur Durchführung des Verfahrens nach Anspruch 2 oder Anspruch 6, mit den Merkmalen:
a) Die Vorrichtung (1) umfasst eine optische Einrichtung zur Ermittlung der äußeren Abmessungen des konkret zu verpackenden Gegenstandes (15), einen Rechner (7) zur Ermittlung der Abmessungen des Zuschnittes der Wickelverpackung und einen elektronischen Speicher (8) zur Speicherung der den Abmessungen der Zuschnitte (2) entsprechenden digitalen Daten;
b) Der Rechner (7) steht außerdem mit einer Schneidvorrichtung (12) in Wirkverbindung, auf die durch den Rechner (7) bei der bestimmungsgemäßen Verwendung der Vorrichtung (1) die digitalen Daten des dem zu verpackenden Gegenstandes (15) zugeordneten Zuschnittes (2) von dem elektronischen Speicher (8) übertragbar sind, wobei die Schneidvorrichtung (12) ausgebildet ist, um anschließend in das von der Abzugseinrichtung (9) eines Abrollers (10) abgezogene faltbare Material (11) eine dem Zuschnitt (2) entsprechende Randkontur zu schneiden.

9. Vorrichtung nach Anspruch 7 oder 8, **dadurch gekennzeichnet, dass** es sich bei der Schneidvorrichtung (12) um eine Laserschneidvorrichtung handelt.

10. Vorrichtung nach Anspruch 9, **dadurch gekennzeichnet, dass** die Laserschneidvorrichtung (12) mindestens zwei Laser umfasst, die quer zur Transportrichtung (100) des faltbaren Materials (11) verschiebbar angeordnet sind, derart, dass mit jedem Laser ein gegenüberliegender seitlicher Randbereich (23, 24) des faltbaren Materials (11) entsprechend der vorgegebenen Kontur schneidbar ist.

11. Vorrichtung nach Anspruch 10, **dadurch gekennzeichnet, dass** der Schneidvorrichtung eine Einrichtung zum Aufbringen einer Klebeschicht (39) auf einen laschenförmigen Flächenabschnitt (38) des Zuschnittes (2) zur Fixierung des Zuschnittes (2) an dem zu verpackenden Gegenstand (15) bei Beginn des Wickelvorganges nachgeschaltet ist.

12. Vorrichtung nach einem der Ansprüche 7 bis 11, **dadurch gekennzeichnet, daß** das faltbare Material (11) mit einer Vielzahl von Perforationen versehen ist und daß eine Ablagefläche für das faltbare Material (11) mit einer Vielzahl von Luftansauglöchern vorgesehen ist.

## Claims

1. Method for manufacturing one-piece, flat cut sections (2) from a foldable material (11), in particular of wrapping paper, foils, or the like for wraparound packaging, in particular for packing different cube-shaped or cuboid objects (15), with two end-faced surfaces (16, 17), of an upper and a lower surface (18, 19), as well as two side surfaces (20, 21), having the features:
a) from the measurements of the different objects (4) possibly to be packed, the measurements of the cut sections (2) corresponding to these objects (4) are initially determined and stored in an electronic storage (8) as digital data;
b) after selecting a specific object (15) to be packed, the foldable material (11), stored as a roll, is automatically pulled off from an unwinder (10) by means of a pull-off device (9), and the stored digital data corresponding to the cut section (2) of this object (15) are supplied to a computer-controlled cutting device (12), which then creates a cut section (2) corresponding to the digital data, wherein the end surfaces (16, 17) as well as the upper and lower surfaces (18, 19) of the respective object (15) to be packed correspond to substantially equally large surfaces (25-28) of the cut section (2), which surfaces adjoin axially to one another, and substantially triangular surface sections (29-32 and 33-36) adjoin laterally to each of these surfaces (25-28), which triangular surface sections are selected in such a manner that, after the packaging of the object (15), they form the side surfaces (20, 21) of this packaging.

2. Method for manufacturing one-piece, flat cut sections (2) from a foldable material (11), in particular from wrapping paper, foils, or the like for wraparound packaging, in particular for packing different cube-shaped or cuboid objects (15), with two end-faced surfaces (16, 17), an upper and a lower surface (18, 19), as well as two side surfaces (20, 21), with the features:
a) Initially, the measurements of the specific object (15) to be packed are determined, and therefrom the measurements of the cut section (2) corresponding to this object (15) are determined and are stored as digital data in an electronic storage (8);
b) Thereafter, the foldable material (11), stored as a roll, is automatically pulled off from an unwinder (10) by means of a pull-off device (9), and the stored digital data corresponding to the cut section (2) of this object (15) are supplied to a computer-controlled cutting device (12), which then creates a cut section (2) corresponding to the digital data, wherein the end surfaces (16, 17), as well as the upper and lower surfaces (18, 19) of the respective object (15) to be packed correspond to substantially equally large surfaces (25-28) of the cut section (2), which surfaces adjoin axially to one another, and substantially triangular surface sections (29-32 and 33-36) adjoin laterally to each of these surfaces (25-28), which triangular surface sections are selected in such a manner that, after the packaging of the object (15), they form the side walls (20, 21) of this packaging.

3. Method according to claim 1, **characterized in that** the digital data corresponding to the measurements of the different cut sections (2) are stored in a storage (8) of an electronic cash register.

4. Method according to claim 1 or 3, **characterized in that** the selecting of the cut section of the wraparound packaging for a specific object (15) to be packed is undertaken with the help of a scanner (14), which scans a bar code (22) located on the object (15) to be packed and characteristic for the measurements of the object to be packed.

5. Method according to claim 1 or 2, **characterized in that** the digital data corresponding to the measurements of the cut section (2) are stored in a memory chip connected with the object (15) to be packed.

6. Method according to one of the claims 1 to 5, **characterized in that** the foldable material (11) is provided with a plurality of perforations, and **in that** the foldable material (11) is placed upon a place-on surface with a plurality of air-suction holes, and the object (15) respectively to be packed is placed on the foldable material (11), and the object (15) to be packed is secured in its position, on the foldable material (11), through the extracting of air through the air-suction holes.

7. Device for carrying out the method according to one of the claims 1 and 3 to 6, with the features:
a) the device includes an electronic storage (8) for storing the digital data corresponding to the measurements of the cut sections (2) of the objects (4) to be packed;
b) the electronic storage (8) is in operational connection with a digital computer (7), by means of which, in an input of an identifier assigned to a specific object (15) to be packed, the digital data of the cut section (2) assigned to this object (15) are transferrable from an electronic storage (8) onto a computer-controlled cutting device (12), which is configured to cut an edge contour corresponding to the cut section (2) thereafter in the foldable material (11) pulled off from the pull-off device (9) of an unwinder (10).

8. Device for carrying out the method according to claim 2 or claim 6, with the features:
a) the device (1) includes an optical device for determining the outer measurements of the specific object (15) to be packed, a computer (7) to determine the measurements of the cut section of the wraparound packaging and an electronic storage (8) for storing the digital data corresponding to the measurements of the cut sections (2);
b) the computer (7) in addition is in operational connection with a cutting device (12), onto which the digital data of the cut section (2) assigned to the object (15) to be packed are transferrable from the electronic storage (8) by the computer (7), in the intended use of the device (1), wherein the cutting device (12) is configured to thereafter cut an edge contour corresponding to the cut section (2) in the foldable material (11) pulled off from the pull-off device (9) of an unwinder (10).

9. Device according to claim 7 or 8, **characterized in that** the cutting device (12) is a laser cutting device.

10. Device according to claim 9, **characterized in that** the laser cutting device (12) includes at least two lasers, which are arranged displaceably transversely to the direction of transport (100) of the foldable material (11), in such a manner that, with each laser, an opposite lateral edge region (23, 24) of the foldable material (11) is cuttable corresponding to the pre-specified contour.

11. Device according to claim 10, **characterized in that,** a device for the application of an adhesive layer (39) on to a tab-shaped surface section (38) of the cut section (2), for fixing the cut section (2) to the object (15) to be packed, at the beginning of the wrapping process, is arranged downstream of the cutting device.

12. Device according to one of the claims 7 to 11, **characterized in that** the foldable material (11) is provided with a plurality of perforations and **in that** a place-on surface for the foldable material (11) is provided with a plurality of air-suction holes.

## Revendications

1. Procédé pour fabriquer des découpes (2) planes d'un seul tenant à partir d'un matériau pliable (11), en particulier à partir de papier cadeau, de feuilles ou d'autres matériaux analogues, pour des emballages par enveloppement, en particulier pour emballer différents objets (15) en forme de cube ou de pavé, comprenant deux faces frontales (16, 17), une face supérieure et une face inférieure (18, 19) et deux faces latérales (20, 21), procédé présentant ces caractéristiques suivantes :
a) les dimensions des découpes (2) correspondant aux différents objets (4) possibles à emballer sont tout d'abord déterminées à partir des dimensions de ces objets (4), et elles sont enregistrées sous forme de données numériques dans une mémoire électronique (8) ;
b) après sélection d'un objet (15) particulier à emballer, le matériau pliable (11) stocké sous forme de rouleau est tiré de façon automatique depuis un dérouleur (10) au moyen d'un dispositif de prélèvement (9) et les données numériques enregistrées correspondant à la découpe (2) de cet objet (15) sont transmises à un dispositif de coupe (12) commandé par ordinateur qui fabrique alors une découpe (2) correspondant aux données numériques, les faces frontales (16, 17) et les faces supérieure et inférieure (18, 19) de l'objet considéré (15) à emballer correspondant à des surfaces (25-28) de la découpe (2) de dimensions sensiblement égales qui s'aboutent axialement les unes aux autres, et des parties de surface (29-32 et 33-36) sensiblement triangulaires, choisies de façon à former les faces latérales (20, 21) de cet emballage après emballage de l'objet (15), sont aboutées latéralement à chacune de ces surfaces (25-28).

2. Procédé pour fabriquer des découpes planes (2) d'un seul tenant à partir d'un matériau pliable (11), en particulier de papier cadeau, de feuilles ou d'autres matériaux similaires, pour des emballages par enveloppement, en particulier pour emballer différents objets (15) en forme de cube ou de pavé, comprenant deux faces frontales (16, 17), une face supérieure et une face inférieure (18, 19) et deux faces latérales (20, 21), procédé présentant les caractéristiques suivantes :
a) les dimensions de l'objet (15) particulier à emballer sont tout d'abord mesurées, et sur cette base, les dimensions de la découpe (2) correspondant à cet objet (15) sont déterminées et enregistrées sous forme de données numériques dans une mémoire électronique (8) ;
b) le matériau pliable (11) stocké sous forme de rouleau est ensuite tiré de façon automatique depuis un dérouleur (10) au moyen d'un dispositif de prélèvement (9), et les données numériques enregistrées correspondant à la découpe (2) de cet objet (15) sont transmises à un dispositif de coupe (12) commandé par ordinateur qui fabrique alors une découpe (2) correspondant aux données numériques, les faces frontales (16, 17) et les faces supérieure et inférieure (18, 17) de l'objet considéré (15) à emballer correspondant à des surfaces (25-28) de la découpe (2) de dimensions sensiblement égales qui s'aboutent axialement les unes aux autres, et des parties de surface (29-32 et 33-36) sensiblement triangulaires, choisies de façon à former les faces latérales (20, 21) de cet emballage après emballage de l'objet (15), sont aboutées latéralement à chacune de ces surfaces (25-28)

3. Procédé selon la revendication 1, **caractérisé en ce que** les données numériques correspondant aux dimensions des différentes découpes (2) sont enregistrées dans une mémoire (8) d'une caisse enregistreuse électronique.

4. Procédé selon la revendication 1 ou 3, **caractérisé en ce que** la sélection de la découpe de l'emballage par enveloppement pour un objet (15) particulier à emballer est effectuée à l'aide d'un scanner (14) qui scanne un code-barre (22) situé sur l'objet (15) à emballer et caractéristique des dimensions de l'objet à emballer.

5. Procédé selon la revendication 1 ou 2, **caractérisé en ce que** les données numériques correspondant aux dimensions de la découpe (2) sont enregistrées dans une puce mémoire reliée à l'objet (15) à emballer.

6. Procédé selon l'une des revendications 1 à 5, **caractérisé en ce que** le matériau pliable (11) est pourvu d'une pluralité de perforations, et **en ce que** le matériau pliable (11) est placé sur une surface de travail munie d'une pluralité de trous d'aspiration d'air, et l'objet considéré (15) à emballer est placé sur le matériau pliable (11) et l'objet (15) à emballer est maintenu dans sa position sur le matériau pliable (11) par aspiration d'air à travers les trous d'aspiration d'air.

7. Dispositif pour la mise en œuvre du procédé selon l'une des revendications 1 et 3 à 6, présentant les caractéristiques suivantes :
a) le dispositif comprend une mémoire électronique (8) pour enregistrer les données numériques correspondant aux dimensions des découpes (2) des objets (4) à emballer;
b) la mémoire électronique (8) est reliée de façon opérationnelle à un ordinateur numérique (7) au moyen duquel, lors de l'introduction d'un identifiant affecté à un objet particulier (15) à emballer, les données numériques de la découpe (2) affectée à cet objet (15) peuvent être transmises de la mémoire électronique (8) à un dispositif de coupe (12) commandé par ordinateur qui est conçu pour couper ensuite un contour de bord correspondant à la découpe (2) dans le matériau pliable (11) tiré du dispositif de prélèvement (9) d'un dérouleur (10).

8. Dispositif pour la mise en œuvre du procédé selon la revendication 2 ou la revendication 6, présentant les caractéristiques suivantes :
a) le dispositif (1) comprend un dispositif optique pour déterminer les dimensions extérieures de l'objet particulier (15) à emballer, un ordinateur (7) pour déterminer les dimensions de la découpe de l'emballage par enveloppement, et une mémoire électronique (8) pour enregistrer les données numériques correspondant aux dimensions des découpes (2) ;
b) l'ordinateur (7) est en outre relié de façon opérationnelle à un dispositif de coupe (12) auquel les données numériques de la découpe (2) affectée à l'objet (15) à emballer peuvent être transmises par l'ordinateur (7) depuis la mémoire électronique (8) lors de l'utilisation normale du dispositif (1), le dispositif de coupe (12) étant conçu pour couper ensuite un contour de bord correspondant à la découpe (2) dans le matériau pliable (11) tiré du dispositif de prélèvement (9) d'un dérouleur (10).

9. Dispositif selon la revendication 7 ou 8, **caractérisé en ce que** le dispositif de coupe (12) est un dispositif de coupe au laser.

10. Dispositif selon la revendication 9, **caractérisé en ce que** le dispositif de découpe au laser (12) comprend au moins deux lasers qui sont disposés mobiles transversalement à la direction de transport (100) du matériau pliable (11) de telle sorte qu'il est possible avec chaque laser de découper une zone de bord latéral opposée (23, 24) du matériau pliable (11) selon le contour prédéterminé.

11. Dispositif selon la revendication 10, **caractérisé en ce qu'un** dispositif est placé en aval du dispositif de coupe pour appliquer une couche adhésive (39) sur une section de surface (38) en forme de languette de la découpe (2) pour fixer la découpe (2) à l'objet (15) à emballer au début de l'enveloppement.

12. Dispositif selon l'une des revendications 7 à 11, **caractérisé en ce que** le matériau pliable (11) est muni d'une pluralité de perforations, et **en ce qu'**une surface de travail pour le matériau pliable (11) est munie d'une pluralité de trous d'aspiration d'air.
